# EUROPÄISCHE PATENTSCHRIFT

(11) **EP 3 962 636 B1**
(45) Veröffentlichungstag und Bekanntmachung des Hinweises auf die Patenterteilung: **03.04.2024**
(21) Anmeldenummer: 20713538.5
(22) Anmeldetag: 16.03.2020
(51) Int. Cl.: B01F 25/313, D21F 1/08, D21F 1/66, D21C 7/06, B05B 1/30, B05B 1/32

(54) **INJEKTORDÜSE, MISCHANORDNUNG UND ANWENDUNG DER INJEKTORDÜSE**
INJECTOR NOZZLE, MIXING ASSEMBLY AND USE OF THE INJECTOR NOZZLE
BUSE D'INJECTEUR, DISPOSITIF DE MÉLANGE ET UTILISATION DE LA BUSE D'INJECTEUR

(30) Priorität: 30.04.2019 DE 102019111122
(43) Veröffentlichungstag der Anmeldung: 09.03.2022
(73) Patentinhaber: Voith Patent GmbH, 89522 Heidenheim (DE)
(72) Erfinder: POST, Hermann, 89522 Heidenheim (DE); SUSCHATZ, Markus, 89542 Herbrechtingen (DE); WIEDEMANN, Felix, 89250 Senden (DE); WAHRENBURG, Stephan, 33659 Bielefeld (DE)
(86) Internationale Anmeldenummer: PCT/EP2020/057122
(87) Internationale Veröffentlichungsnummer: WO 2020/221500

(56) Entgegenhaltungen:
- WO-A1-2009/109299
- WO-A1-2014/012814
- WO-A1-2014/200353
- DE-A1- 1 561 697
- DE-A1- 19 720 528
- JP-U- S5 721 019
- US-A- 3 782 884
- US-A- 5 030 326
- US-A- 5 678 766

## Beschreibung

Die Erfindung betrifft eine Injektordüse zum Eindüsen eines ersten Fluids in eine, von einem zweiten Fluid durchströmte Mischzone mit wenigstens einer Düsenöffnung, deren durchströmbarer Querschnitt über einen lageveränderlichen Verschlusskörper änderbar ist.

Die Erfindung betrifft ebenso eine Mischanordnung mit einer Injektordüse mit wenigstens einer Düsenöffnung sowie die Anwendung der Injektordüse und der Mischanordnung.

Derartige Düsen werden u.a. in der Stoffaufbereitung einer Papierfabrik eingesetzt um die Stoffdichte der Faserstoffsuspensionen zu reduzieren, zu erhöhen oder um der Faserstoffsuspension ein chemisches Additiv zuzuführen.

Bekanntlich wird bei solchen Anlagen eine bestimmte Konsistenz der behandelten Faserstoffsuspension eingestellt. In den Fällen, in denen eine Absenkung der Konsistenz durchgeführt werden soll, wird einer dickeren Faserstoffsuspension eine Verdünnungsflüssigkeit, z.B. Rückwasser, zugemischt.

Zur Bildung einer niedrigkonsistenten Faserstoffsuspension ist es aber ebenso möglich, dass Verdünnungswasser oder einer Faserstoffsuspension mit sehr niedriger Konsistenz eine hochkonsistente Faserstoffsuspension zugemischt wird.

Aus der US 2002/0166645 A1 ist eine Mischvorrichtung für Papierfasersuspensionen bekannt, insbesondere zur Verwendung in der Zuleitung zum Stoffauflauf. Sie ist versehen mit einem inneren Rohr für die eine Komponente und einem äußeren Rohr für eine andere Komponente. Dabei endet das innere Rohr innerhalb des äußeren, so dass stromabwärts die Vermischung erfolgen kann. Diese wird unterstützt durch aufwändige wellenförmige Einbauten.

Die DE 699 15 737 T2 beschreibt ein Verfahren für den Konstanten Teil, das zum Mischen von mehreren Suspensionen mit unterschiedlichen Eigenschaften dient und bei dem ein Mischrohr verwendet wird. In diesem Mischrohr wird als Hauptströmung ein großer Anteil des Siebwassers einer Papiermaschine geführt. Um eine für den Stoffauflauf dieser Papiermaschine geeigneten Faserstoff zu bilden, werden in das Mischrohr weitere Suspensionsströme eingemischt. Diese sind z.B. der aus der Stoffaufbereitung kommende Frischstoff, also eine homogene störstofffreie Faserstoffsuspension. In dieser Publikation wird empfohlen, die der Hauptströmung zugegebenen zusätzlichen Suspensionen in einem Geschwindigkeitsverhältnis zuzugeben, das einem Wert zwischen 3 und 15 entspricht. Bei diesem Stand der Technik werden also die Treibstrahlen mit Suspensionen von relativ hoher Konsistenz gebildet. Weitere Injektordüsen sind aus der WO 2009/109299 A1, JP S57 21019U, WO 2014/200353 A1 -der eine Injektordüse gemäß dem Oberbegriff des Anspruchs 1 offenbart-, DE 197 20 528 A1, US 3,782,884, US 5,678,766, DE 1 561 697 und der

US 5 030 526 bekannt. Darüber hinaus ist aus der WO 2014/012814 eine Anlage zur Behandlung einer Sicherheitsfasern enthaltenden Faserstoffsuspension bekannt.

Beim Zuführen eines Fluids in eine strömende Faserstoffsuspension stellt sich grundsätzlich das Problem einer möglichst guten Durchmischung. Dies gilt insbesondere für das Einmischen einer, ein chemisches Additiv enthaltenden Flüssigkeit in eine durch ein Rohr strömende Faserstoffsuspension.

Dabei muss nämlich eine prozentual kleine Faserstoff- und/oder Additivmenge gleichmäßig und gleichzeitig in die gesamte Faserstoffsuspension eingebracht werden. Außerdem werden bei der Karton- und Verpackungspapierherstellung oft aus einer Produktionslinie unterschiedliche Flächengewichte produziert, die unterschiedliche Stoffdichten am Stoffauflauf bedingen.

Eine in der DE10317865 beschriebene Dosierlanze kann dies noch nicht vollständig befriedigen.

Die Aufgabe der Erfindung ist es daher eine möglichst störungsfreie Eindüsung sowie eine möglichst intensive Vermischung der Fluide mit relativ einfachen Mitteln zu gewährleisten.

Erfindungsgemäß wurde die Aufgabe dadurch gelöst, dass sich der Verschlusskörper auf der zur Mischzone weisenden Seite der Düsenöffnung befindet.

Über die Lage des Verschlusskörpers lassen sich die Größe des durchströmbaren Querschnitts der Düsenöffnung und damit auch die Strahlgeschwindigkeit sowie der Druckverlust beim ersten Fluid einstellen.

Da sich der Verschlusskörper dabei auf der zur Mischzone weisenden Seite der Düsenöffnung befindet, vermindert sich die Gefahr einer Verstopfung durch Fasern oder Störstoffe erheblich.

Soll der durchströmbare Querschnitt der Düsenöffnung vergrößert werden, so wird der Verschlusskörper von der Düsenöffnung weg, d.h. in Richtung Mischzone bewegt.

Für eine Verkleinerung des durchströmbaren Querschnitts der Düsenöffnung wird der Verschlusskörper zur Düsenöffnung hin oder sogar in die Düsenöffnung hinein verschoben.

Um diese Querschnittsänderung sowie die Lageveränderung des Verschlusskörpers möglichst einfach zu gestalten, sollte der Verschlusskörper konzentrisch zur Düsenöffnung angeordnet und/oder über eine durch die Düsenöffnung geführte Verschlusskörper-Achse verschiebbar sein.

Im Interesse einer verbesserten Vermischung der Fluide in der Mischzone sollte der durchströmbare Querschnitt zwischen Düsenöffnung und Verschlusskörper in seiner Breite um die Düsenöffnung herum variieren. Damit variiert auch der Wirkbereich der Eindüsung.

Dabei hat es sich als besonders wirksam erwiesen, wenn der durchströmbare Querschnitt zwischen Düsenöffnung und Verschlusskörper zumindest im Wesentlichen, vorzugsweise ausschließlich von mehreren Kanälen gebildet wird und jedem Kanal des durchströmbaren Querschnitts ein separater, vorzugsweise lösbar mit einer Verschlusskörper-Achse des Verschlusskörpers verbundener Verschlusskörper-Flügel zugeordnet ist.

Über die Verschlusskörper-Flügel lässt sich der durchströmbare Querschnitt des jeweiligen Kanals verändern und schließen.

Da insbesondere die Verschlusskörper-Flügel einem hohen Verschleiß unterliegen, kann über die lösbare Verbindung mit der Verschlusskörper-Achse ihr Austausch und damit eine wesentliche Verlängerung der Einsatzdauer der Injektordüse ermöglicht werden.

Die Kanäle müssen wegen der Fasern und der damit verbundenen Verstopfungsgefahr möglichst groß, aber zur Gewährleistung einer möglichst hohen Eindüsgeschwindigkeit möglichst klein sein.

Auch unter Berücksichtigung einer einfachen Regulierbarkeit des wirksamen Querschnitts der Kanäle sollten die Kanäle daher schlitzförmig ausgebildet sein und vorzugsweise eine Breite zwischen 30 und 60 mm haben.

Zur Beeinflussung der Strömung des ersten Fluids, insbesondere zur Beschleunigung sollte der Verschlusskörper, insbesondere die Verschlusskörper-Flügel auf der zur Düsenöffnung weisenden Seite in Strömungsrichtung des ersten Fluids eine konkave oder konvexe Form haben.

Für eine verbesserte Vermischung mit dem zweiten Fluid ist es vorteilhaft, wenn die zur Düsenöffnung weisenden Seite des Verschlusskörpers, insbesondere der Verschlusskörper-Flügel mit einer aus der Düsenöffnung geführten Verschlusskörper-Achse einen Winkel zwischen 30 und 75° bilden.

Darüber hinaus kann es hierzu ebenso von Vorteil sein, dass die zur Düsenöffnung weisenden Seite des Verschlusskörpers, insbesondere der Verschlusskörper-Flügel Strömungsprofile zur Beeinflussung der Strömung des ersten Fluids aufweisen.

Im Interesse einer verbesserten Handhabbarkeit bei einem eventuellen Austausch sollte der Verschlusskörper, insbesondere die Verschlusskörper-Flügel lösbar auf der Verschlusskörper-Achse angebracht, insbesondere auch hohl ausgebildet sein.

Dies wiederum erleichtert ihre Herstellung.

Mit Vorteil wird der Verschlusskörper zumindest teilweise, insbesondere seine Verschlusskörper-Flügel vollständig schichtweise aus einem flüssigen, pastösen oder festen Werkstoff aufgetragen und dabei einem physikalischen oder chemischen Härtungs- oder Schmelzprozess unterzogen. Dies ermöglicht eine gewichts- und materialsparende Ausführung der Konstruktion.

Hinsichtlich der Mischanordnung ist wesentlich, dass in Strömungsrichtung vor der Mischzone Störkörper mit zumindest einer Richtungskomponente senkrecht in die Strömung des zweiten Fluids eintauchen. Hierdurch kommt es zur Bildung von Turbulenzen in der Strömung des zweiten Fluids, was die Vermischung beider Fluide in der Mischzone fördert.

Besonders einfach und effizient ist dies, wenn die Störkörper am Gehäuse der Injektordüse befestigt sind und dabei wenigstens ein Störkörper einen Teil der Düsenöffnung, insbesondere einen Kanal umfasst.

Mit Vorteil sollte die Injektordüse zumindest im Wesentlichen in Strömungsrichtung des zweiten Fluids ausgerichtet sein und die Mischzone vorzugsweise von einem, vom zweiten Fluid durchströmten Mischrohr gebildet werden.

Eine bevorzugte Anwendung ergibt sich, wenn das erste Fluid von einer Faserstoffsuspension gebildet wird, deren Faserstoffdichte vorzugsweise zwischen 2,5 und 4,5% liegt und/oder das zweite Fluid von Wasser oder einer Faserstoffsuspension geringer Faserstoffdichte gebildet wird.

Im Ergebnis kann so auch die Mischgüte über einen weiten Produktionsbereich gewährleistet werden.

Nachfolgend soll die Erfindung anhand eines Ausführungsbeispiels näher erläutert werden. In der beigefügten Zeichnung zeigt:
Figur 1: einen schematischen Querschnitt durch eine Mischanordnung;
Figur 2: eine Ansicht der Injektordüse 3;
Figur 3: einen schematischen Querschnitt durch eine Injektordüse 3 und
Figur 4: eine Seitenansicht einer anderen Injektordüse 3.

Eine wichtige Anwendung der Erfindung ist die Bereitstellung und Konditionierung von Stoffströmen im Konstantteil vor einem Stoffauflauf einer Papiermaschine.

Der in Figur 1 dargestellten Mischvorrichtung in Form eines Mischrohres, wird als Hauptströmung (zweites Fluid 2) eine Verdünnungsflüssigkeit, beispielsweise Siebwasser über einen Zulauf zugeführt. An den Zulauf schließt sich in Strömungsrichtung der Verdünnungsflüssigkeit ein Rohrbogen an, welcher eine Krümmung von mindestens 45°, insbesondere ca. 90° aufweist.

Im Bereich dieses Rohrbogens wird über einen anderen Zulauf mit einer Injektordüse 3 eine hochkonsistente Faserstoffsuspension (erstes Fluid 1) in die Verdünnungsflüssigkeit zugeführt, deren Konsistenz in einem Bereich zwischen 2 und 6 %, insbesondere zwischen 2,5 und 4,5% liegt.

Die dem Zusammenführen der beiden Fluide 1,2 nachfolgende Mischzone 4 liegt in dem auf den Rohrbogen folgenden geraden Rohrstück und kann zur Verbesserung der Durchmischung noch einen hier nicht dargestellten statischen Mischer besitzen.

Darüber hinaus kann der Hauptstrom (zweites Fluid 2) auch über eine Querschnittsverminderung im Bereich der Injektordüse 3 zur besseren Mischung beschleunigt werden.

Dabei wird die hochkonsistente Faserstoffsuspension (erstes Fluid 1) mit einer Strömungsgeschwindigkeit zugeführt, die zwischen 5 und 15 m/s liegt und höher als die Strömungsgeschwindigkeit der Verdünnungsflüssigkeit (Fluid 2) ist.

Damit die hochkonsistente Faserstoffsuspension (erstes Fluid 1) möglichst in das Zentrum des Stromes der Verdünnungsflüssigkeit (zweites Fluid 2) gelangt, ragt die Injektordüse 3 relativ weit über die Innenwand des Rohrbogens hinaus. Dabei ist die mittig im geraden Rohrstück der Mischzone 4 angeordnete Injektordüse 3 in Strömungsrichtung des zweiten Fluids 2 ausgerichtet.

Nach der Vermischung kann die Faserstoffsuspension durch eine Rohrleitung zu einem Stoffauflauf einer Maschine zur Herstellung einer Faserstoffbahn, insbesondere einer Papierbahn geführt werden.

Die Injektordüse 3 zum Eindüsen des ersten Fluids 1 in die, von dem zweiten Fluid 2 durchströmte Mischzone 4 besitzt eine Düsenöffnung 5, deren durchströmbarer Querschnitt über einen lageveränderlichen Verschlusskörper 6 änderbar ist.

Gemäß den Figuren 2 und 3 befindet sich der Verschlusskörper 6 dabei auf der zur Mischzone 4 weisenden Seite der Düsenöffnung 5.

Zur Vergrößerung des durchströmbaren Querschnitts der Düsenöffnung 5 wird der Verschlusskörper 6 in Strömungsrichtung des Fluids 1 von der Düsenöffnung weg bewegt.

Eine Bewegung des Verschlusskörpers 6 entgegen der Strömungsrichtung des Fluids 1 zur Düsenöffnung 5 hin führt zu einer Verkleinerung der wirksamen Düsenöffnung 5 und am Ende zu deren Verschluss.

Hierzu ist der Verschlusskörper 6 konzentrisch zur Düsenöffnung 5 angeordnet und über eine durch die Düsenöffnung 5 aus dem Rohrbogen herausgeführte Verschlusskörper-Achse 7 verschiebbar.

Der nach der Düsenöffnung 5 folgende Verschlusskörper 6 erweist sich zur Vermeidung von Verstopfungen infolge des hohen Faseranteils als vorteilhaft.

Um die Vermischung der beiden Fluide 1,2 in der Mischzone 4 zu fördern, wird der durchströmbare Querschnitt zwischen Düsenöffnung 5 und Verschlusskörper 6, wie in Figur 2 zu erkennen, von mehreren, von der Verschlusskörper-Achse 7 radial verlaufenden, schlitzförmigen Kanälen 8 gebildet.

Die Anzahl der Kanäle 8 liegt dabei zwischen 2 und 10, bevorzugt zwischen 4 und 8 und die Schlitzbreite zwischen 30 und 60 mm.

Zur Veränderung des durchströmbaren Querschnitts dieser Kanäle 8 ist jedem Kanal 8 ein separater, lösbar mit der Verschlusskörper-Achse 7 des Verschlusskörpers 6 verbundener Verschlusskörper-Flügel 9 zugeordnet.

Die bei Öffnung der Injektordüse 3 zumindest teilweise in die Mischzone 4 hineinragenden Teile des Verschlusskörpers 6, d.h. der Verschlusskörper-Flügel 9 sowie der Verschlusskörper-Achse 7 führen zusätzlich zur Verwirbelung und unterstützen so die Vermischung der Fluide 1,2.

Um dem Fluid 1 bei seiner Eindüsung zur Intensivierung der Vermischung eine Richtungskomponente quer zur Strömungsrichtung des zweiten Fluids 2 zu geben, bildet die zur Düsenöffnung 5 weisende Seite des Verschlusskörpers 6, d.h. der Verschlusskörper-Flügel 9, wie in Figur 3 zu sehen, mit der aus der Düsenöffnung 5 geführten Verschlusskörper-Achse 7 einen Winkel zwischen 30 und 75°.

Zur Beschleunigung des einzudüsenden ersten Fluids 1, können die Verschlusskörper-Flügel 9, wie angedeutet, auf der zur Düsenöffnung 5 weisenden Seite in Strömungsrichtung des ersten Fluids 1 eine konkave oder konvexe Form aufweisen.

Auch Strömungsprofile zur Beeinflussung der Strömung des ersten Fluids 1, wie Kerben, Barrieren usw. können auf dieser Seite der Verschlusskörper-Flügel 9 angeordnet werden.

Zwecks Bildung von Turbulenzen im Strom des zweiten Fluids 2 sind bei Figur 4 in Strömungsrichtung vor der Mischzone 4 mehrere Störkörper 11 vorhanden, die (quer zur Strömungsrichtung des zweiten Fluids 2) in die Strömung des zweiten Fluids 2 eintauchen. Diese Turbulenzen verbessern die Durchmischung beider Fluide 1,2 in der nachfolgenden Mischzone 4 erheblich.

Im Interesse einer einfachen, aber wirkungsvollen Konstruktion sind die Störkörper 11 am Gehäuse 10 der Injektordüse 3 befestigt, oder wie in Figur 4 zu sehen, sogar Teil des Gehäuses 10.

Um dabei mit den Störkörpern 11 möglichst nah an die Düsenöffnung 5 und damit auch an die Mischzone 4 heranzukommen, umfasst hier jeder Störkörper 11 einen Teil der Düsenöffnung 5. Dementsprechend mündet bei der Lösung gemäß Figur 4 aus jedem Störkörper 11 je ein Kanal 8 in die Mischzone 4.

Das Gehäuse 10 der Injektordüse 3 wie auch der Verschlusskörper 6 können zumindest teilweise aus Metall oder Kunststoff, insbesondere faserverstärktem Kunststoff bestehen. Als Gehäuse 10 eignet sich insbesondere auch ein Klöpperbodenprofil, in welches Schlitze für die Kanäle 8 eingefräst werden.

Zur Erleichterung der Montage und damit auch eines Austausches der Verschlusskörper-Flügel 9 im Falle ihres Verschleißes sind diese lösbar auf der Verschlusskörper-Achse 7 angebracht und hohl ausgebildet.

Dies wiederum ermöglicht eine vereinfachte Herstellung, indem die Verschlusskörper-Flügel 9 vollständig schichtweise aus einem flüssigen, pastösen oder festen Werkstoff aufgetragen und dabei einem physikalischen oder chemischen Härtungs- oder Schmelzprozess unterzogen werden.

## Patentansprüche

1. Injektordüse (3) zum Eindüsen eines ersten Fluids (1) in eine, von einem zweiten Fluid (2) durchströmte Mischzone (4) mit wenigstens einer Düsenöffnung (5), deren durchströmbarer Querschnitt über einen lageveränderlichen Verschlusskörper (6) änderbar ist, wobei sich der Verschlusskörper (6) auf der zur Mischzone (4) weisenden Seite der Düsenöffnung (5) befindet, wobei
der durchströmbare Querschnitt zwischen Düsenöffnung (5) und Verschlusskörper (6) von mehreren Kanälen (8) gebildet wird, **dadurch gekennzeichnet, dass** jedem Kanal (8) des durchströmbaren Querschnitts ein separater Verschlusskörper-Flügel (9) zugeordnet ist.

2. Injektordüse (3) nach Anspruch 1,
**dadurch gekennzeichnet,**
**dass** der Verschlusskörper (6) konzentrisch zur Düsenöffnung (5) angeordnet ist.

3. Injektordüse (3) nach Anspruch 1 oder 2,
**dadurch gekennzeichnet,**
**dass** der Verschlusskörper (6) über eine durch die Düsenöffnung (5) geführte Verschlusskörper-Achse (7) verschiebbar ist.

4. Injektordüse (3) nach einem der vorherigen Ansprüche,
**dadurch gekennzeichnet,**
**dass** der durchströmbare Querschnitt zwischen Düsenöffnung (5) und Verschlusskörper (6) in seiner Breite um die Düsenöffnung (5) herum variiert.

5. Injektordüse (3) nach Anspruch 1,
**dadurch gekennzeichnet,**
**dass** der Verschlusskörper-Flügel (9) lösbar mit einer Verschlusskörper-Achse (7) des Verschlusskörpers (6) verbunden ist.

6. Injektordüse (3) nach Anspruch 5,
**dadurch gekennzeichnet,**
**dass** die Kanäle (8) schlitzförmig ausgebildet sind.

7. Injektordüse (3) nach einem der vorherigen Ansprüche,
**dadurch gekennzeichnet,**
**dass** der Verschlusskörper (6) auf der zur Düsenöffnung (5) weisenden Seite eine konkave oder konvexe Form haben.

8. Injektordüse (3) nach einem der vorherigen Ansprüche,
**dadurch gekennzeichnet,**
**dass** die zur Düsenöffnung (5) weisende Seite des Verschlusskörpers (6) mit einer aus der Düsenöffnung (5) geführten Verschlusskörper-Achse (7) einen Winkel zwischen 30 und 75° bilden.

9. Injektordüse (3) nach einem der vorherigen Ansprüche,
**dadurch gekennzeichnet,**
**dass** die zur Düsenöffnung (5) weisende Seite des Verschlusskörpers (6) Strömungsprofile zur Beeinflussung der Strömung des ersten Fluids (1) aufweisen.

10. Injektordüse (3) nach einem der vorherigen Ansprüche,
**dadurch gekennzeichnet,**
**dass** der Verschlusskörper (6) hohl ausgebildet sind.

11. Mischanordnung mit einer Injektordüse (3) zum Eindüsen eines ersten Fluids (1) in eine, von einem zweiten Fluid (2) durchströmte Mischzone (4) mit wenigstens einer Düsenöffnung (5) nach einem der vorhergehenden Ansprüche,
**dadurch gekennzeichnet,**
**dass** in Strömungsrichtung vor der Mischzone (4) Störkörper (11) in die Strömung des zweiten Fluids (2) eintauchen.

12. Mischanordnung nach Anspruch 11, **dadurch gekennzeichnet, dass** die Störkörper (11) am Gehäuse (10) der Injektordüse (3) befestigt sind.

13. Mischanordnung nach Anspruch 11 oder 12, **dadurch gekennzeichnet, dass** wenigstens ein Störkörper (11) einen Teil der Düsenöffnung (5) umfasst.

14. Mischanordnung nach einem der Ansprüche 11 bis 13, **dadurch gekennzeichnet, dass** die Injektordüse (3) in Strömungsrichtung des zweiten Fluids (2) ausgerichtet ist und die Mischzone (4) von einem, vom zweiten Fluid (2) durchströmten Mischrohr gebildet wird.

15. Anwendung einer Injektordüse nach einem der vorherigen Ansprüche, wobei das erste Fluid (1) von einer Faserstoffsuspension gebildet wird, deren Faserstoffdichte zwischen 2,5 und 4,5% liegt und/oder das zweite Fluid (2) von Wasser oder einer Faserstoffsuspension geringerer Faserstoffdichte gebildet wird.

## Claims

1. Injector nozzle (3) for injection of a first fluid (1) into a mixing zone (4), flowed through by a second fluid (2), with at least one nozzle opening (5) whose through-flowable cross section is changeable via a closure body (6) whose position is variable, wherein the closure body (6) is situated on that side of the nozzle opening (5) which is directed towards the mixing zone (4), wherein the through-flowable cross section between nozzle opening (5) and closure body (6) is formed by multiple channels (8), **characterized in that** each channel (8) of the through-flowable cross section is assigned a separate closure-body vane (9).

2. Injector nozzle (3) according to Claim 1,
**characterized**
**in that** the closure body (6) is arranged concentrically in relation to the nozzle opening (5).

3. Injector nozzle (3) according to Claim 1 or 2, **characterized**
**in that** the closure body (6) is displaceable via a closure-body pin (7) which is guided through the nozzle opening (5).

4. Injector nozzle (3) according to one of the preceding claims,
**characterized**
**in that**, in terms of its width, the through-flowable cross section between nozzle opening (5) and closure body (6) varies around the nozzle opening (5).

5. Injector nozzle (3) according to Claim 1,
**characterized**
**in that** the closure-body vane (9) is releasably connected to a closure-body pin (7) of the closure body (6).

6. Injector nozzle (3) according to Claim 5, **characterized**
**in that** the channels (8) are of slot-like form.

7. Injector nozzle (3) according to one of the preceding claims,
**characterized**
**in that** the closure body (6) has a concave or convex shape on the side which is directed towards the nozzle opening (5).

8. Injector nozzle (3) according to one of the preceding claims,
**characterized**
**in that** that side of the closure body (6) which is directed towards the nozzle opening (5) forms an angle of between 30° and 75° with a closure-body pin (7) which is guided out of the nozzle opening (5).

9. Injector nozzle (3) according to one of the preceding claims,
**characterized**
**in that** that side of the closure body (6) which is directed towards the nozzle opening (5) has flow profiles for influencing the flow of the first fluid (1).

10. Injector nozzle (3) according to one of the preceding claims,
**characterized**
**in that** the closure body (6) is of hollow form.

11. Mixing arrangement with an injector nozzle (3) for injection of a first fluid (1) into a mixing zone (4), flowed through by a second fluid (2), with at least one nozzle opening (5) according to one of the preceding claims,
**characterized**
**in that** disturbance bodies (11) project into the flow of the second fluid (2) before the mixing zone (4) in the flow direction.

12. Mixing arrangement according to Claim 11, **characterized in that** the disturbance bodies (11) are fastened to the housing (10) of the injector nozzle (3).

13. Mixing arrangement according to Claim 11 or 12, **characterized in that** at least one disturbance body (11) comprises a part of the nozzle opening (5).

14. Mixing arrangement according to one of Claims 11 to 13, **characterized in that** the injector nozzle (3) is oriented in the flow direction of the second fluid (2), and the mixing zone (4) is formed by a mixing tube which is flowed through by the second fluid (2).

15. Use of an injector nozzle according to one of the preceding claims, wherein the first fluid (1) is formed by a fibrous suspension whose stock consistency is between 2.5% and 4.5%, and/or the second fluid (2) is formed by water or a fibrous suspension of lower stock consistency.

## Revendications

1. Buse d'injecteur (3) servant à l'injection d'un premier fluide (1) dans une zone de mélange (4) traversée par un deuxième fluide (2), comportant au moins une ouverture de buse (5) dont la section transversale pouvant être traversée peut être modifiée par le biais d'un corps de fermeture (6) de position modifiable, le corps de fermeture (6) se trouvant sur le côté de l'ouverture de buse (5) tourné vers la zone de mélange (4), la section transversale pouvant être traversée étant formée par plusieurs canaux (8) entre l'ouverture de buse (5) et le corps de fermeture (6), **caractérisée en ce qu'**une aile de corps de fermeture distincte (9) est associée à chaque canal (8) de la section transversale pouvant être traversée.

2. Buse d'injecteur (3) selon la revendication 1,
**caractérisée en ce que**
le corps de fermeture (6) est disposé de manière concentrique à l'ouverture de buse (5).

3. Buse d'injecteur (3) selon la revendication 1 ou 2, **caractérisée en ce que**
le corps de fermeture (6) est déplaçable par le biais d'un axe de corps de fermeture (7) guidé à travers l'ouverture de buse (5).

4. Buse d'injecteur (3) selon l'une des revendications précédentes,
**caractérisée en ce que**
la section transversale pouvant être traversée varie en largeur autour de l'ouverture de buse (5) entre l'ouverture de buse (5) et le corps de fermeture (6).

5. Buse d'injecteur (3) selon la revendication 1,
**caractérisée en ce que**
l'aile de corps de fermeture (9) est reliée de manière libérable à un axe (7) du corps de fermeture (6).

6. Buse d'injecteur (3) selon la revendication 5, **caractérisée**
**en ce que** les canaux (8) sont réalisés en forme de fentes.

7. Buse d'injecteur (3) selon l'une des revendications précédentes,
**caractérisée en ce que**
le corps de fermeture (6) a une forme concave ou convexe sur le côté tourné vers l'ouverture de buse (5).

8. Buse d'injecteur (3) selon l'une des revendications précédentes,
**caractérisée en ce que**
le côté, tourné vers l'ouverture de buse (5), du corps de fermeture (6) forme un angle entre 30 et 75° avec un axe de corps de fermeture (7) guidé hors de l'ouverture de buse (5).

9. Buse d'injecteur (3) selon l'une des revendications précédentes,
**caractérisée en ce que**
le côté, tourné vers l'ouverture de buse (5), du corps de fermeture (6) présente des profilés d'écoulement servant à influencer l'écoulement du premier fluide (1).

10. Buse d'injecteur (3) selon l'une des revendications précédentes,
**caractérisée en ce que**
le corps de fermeture (6) est réalisé de manière creuse.

11. Ensemble de mélange comportant une buse d'injecteur (3) servant à l'injection d'un premier fluide (1) dans une zone de mélange (4) traversée par un deuxième fluide (2), comportant au moins une ouverture de buse (5) selon l'une des revendications précédentes,
**caractérisé en ce que**
des corps perturbateurs (11) pénètrent dans l'écoulement du deuxième fluide (2) en amont de la zone de mélange (4) dans le sens d'écoulement.

12. Ensemble de mélange selon la revendication 11, **caractérisé en ce que** les corps perturbateurs (11) sont fixés au boîtier (10) de la buse d'injecteur (3).

13. Ensemble de mélange selon la revendication 11 ou 12, **caractérisé en ce qu'**au moins un corps perturbateur (11) comprend une partie de l'ouverture de buse (5).

14. Ensemble de mélange selon l'une des revendications 11 à 13, **caractérisé en ce que** la buse d'injecteur (3) est orientée dans le sens d'écoulement du deuxième fluide (2) et la zone de mélange (4) est formée par un tube de mélange traversé par le deuxième fluide (2).

15. Utilisation d'une buse d'injecteur selon l'une des revendications précédentes, le premier fluide (1) étant formé par une suspension de matière fibreuse dont la densité de matière fibreuse se situe entre 2,5 et 4,5% et/ou le deuxième fluide (2) est formé par de l'eau ou une suspension de matière fibreuse de plus faible densité de matière fibreuse.
